# EUROPÄISCHE PATENTSCHRIFT

(11) **EP 0 609 854 B1**
(45) Veröffentlichungstag und Bekanntmachung des Hinweises auf die Patenterteilung: **07.10.1998**
(21) Anmeldenummer: 94101511.7
(22) Anmeldetag: 02.02.1994
(51) Int. Cl.: F24H 1/48, F24H 1/20

(54) **Wärmeerzeuger für Warmwasserbereitung und Heizbetrieb**
Heat generator for hot-water production and heating
Générateur de chaleur pour la production d'eau chaude et pour le chauffage

(30) Priorität: 05.02.1993 DE 9301606 U
(43) Veröffentlichungstag der Anmeldung: 10.08.1994
(73) Patentinhaber: VIESSMANN WERKE GmbH & CO., 35107 Allendorf/Eder (DE)
(72) Erfinder: Burger, Helmut, Prof. Dr.-Ing., D-35126 Biedenkopf-Krombach (DE); Schellberg, Karl Heinz, D-35107 Allendorf (DE)
(74) Vertreter: Wolf, Günter, Dipl.Ing.

(56) Entgegenhaltungen:
- CH-A- 374 174
- FR-A- 1 371 488
- US-A- 5 022 352
- US-A- 5 076 494

## Beschreibung

Die Erfindung betrifft einen Wärmeerzeuger für Warmwasserbereitung und Heizungsbetrieb gemäß dem Oberbegriff des Hauptanspruches.

Wärmeerzeuger dieser Art sind bspw. nach der US-A-5022 352 bekannt. Bei diesem Wärmeerzeuger ist ein zweischaliger und im wesentlichen zylindrischer Gebläsebrenner in einem Speicherbehälter angeordnet. Die Heizgase werden über eine schraubenlinienförmig gewendelte Leitung, die als Wärmetauscherfläche zur Erhitzung des Speicherwassers dient, aus dem Behälter herausgeführt. Dieser Wärmeerzeuger dient ausschließlich der Warmwasserbereitung. Ein gleichzeitiger Raumheizungsbetrieb, bspw. in Form einer Anschlußmöglichkeit für einen Heizkreislauf für Raumheizkörper, ist nicht vorgesehen.

Diesbezüglich sei auf einen aus der DE-A-39 06 715 bekannten Brauchwasserkessel mit Durchlauferhitzer für Heizungswasser verwiesen. Dieser Brauchwasserkessel dient also einerseits der Warmwasserbereitung, andererseits ist aber auch der Anschluß eines Heizkreises vorgesehen. Dabei erfolgt die Wärmeeinbringung über ein zentrisch den Behälter durchgreifendes, mit einem Sturzbrenner bestücktes Rohr, aus dem unten die Heizgase unmittelbar abströmen, wobei die Wärme der Heizgase aufgrund der vergleichsweise kleine Wärmeübertragungsfläche des Rohres relativ schlecht genutzt werden.

Bei Wohnraumheizungen, und zwar insbesondere bei vollwärmegedämmten kleineren Eigenheimen, ist die Tendenz festzustellen, daß zwar einerseits Heizkessel mit immer kleinerer Leistung eingesetzt, aber andererseits immer höhere Ansprüche an die Warmwasserbereitung bzw. -be- reithaltung gestellt werden. Dieser sich im Prinzip wiedersprechenden Tendenz kann keiner der bisher bekannten Wärmeerzeuger gerecht werden.

Der Erfindung liegt demgemäß die Aufgabe zugrunde, einen kompakten und möglichst kleinvolumigen Wärmeerzeuger zu schaffen, der primär die Funktion der Warmwasserbereitung und -bereithaltung zu erfüllen vermag, der aber andererseits und damit sekundär auch die Funktion eines Heizkessels übernehmen kann, was mit einfachen Mitteln durch entsprechende Umbildung herkömmlicher Wärmeerzeuger erreichbar sein soll, verbunden mit der Maßgabe, dabei die Heizgasführung mit einer möglichst großen Wärmeübertragungsfläche auszustatten.

Diese Aufgabe ist mit einem Wärmeerzeuger der gattungsgemäßen Art nach der Erfindung durch die im Kennzeichen des Hauptanspruches genannten Merkmale gelöst.

Mit dieser erfindungsgemäßen Ausbildung ist nicht nur eine wesentliche Vergrößerung der übertragungswirksamen Wärmetauscherfläche erreicht, sondern diese ist auch im Behälter günstiger verteilt und ferner ist der Wärmetauscher, von dem aus die Heizung beschickt wird, dort angeordnet, wo dies am günstigsten ist. Durch die große Wärmetauscherfläche, die sich, wie gesagt, gut verteilt im Brauchwasser erstreckt, ist eine schnelle Aufwärmung des Brauchwassers erreichbar, zumal gemäß oben erwähnter Tendenz dieser damit besser entsprochen ist, die ja bis zu einem gewissen Grade bei der Nutzung im Vordergrund stehen soll.

Um dabei die ganze Fläche über einer solchen Heizgasführung zu erfassen und in vorteilhafter Anpassung an die in der Regel zylindrische Form derartiger Behälter, ist der Wärmetauscher in Form einer planspiralig gewickelten Tasche ausgebildet, deren Durchmesser im wesentlichen dem Innendurchmesser der aus der Leitung gebildeten Wendel entspricht.

Vorteilhafte Ausgestaltungen, insbesondere hinsichtlich der anzustrebenden Kompaktbauweise bestehen in Folgendem: Die Brennkammer ist aus einem im Querschnitt halbkugelförmigen Teil und aus einem sich daran anschließenden, sich nach oben verjüngenden Teil gebildet.

Der erfindungsgemäße Wärmeerzeuger wird nachfolgend anhand der zeichnerischen Darstellung eines Ausführungsbeispiels gemäß Fig. 1 näher erläutert.

Der Wärmeerzeuger besteht in bekannter Weise aus einem im wesentlichen zylindrischen, vertikalen Behälter 1 mit Kalt- und Warmwasseranschlüssen 2, 3 und mit einer Heizeinrichtung, gebildet aus einer gebläsebrennerbestückten, im Behälter 1 angeordneten Heizgasführung 5, die aus einem bis in den oberen Bereich 1' des Behälters 1 vertikal erstreckten Teil I und aus einem sich daran anschließenden, im unteren Bereich 1" des Behälters 1 aus diesem herausgeführten und eine in bezug auf den Teil I wesentlich größere Wärmetauscherfläche aufweisenden, aus einer schraubenlinienförmig gewendelten Leitung 9 bestehenden Teil II gebildet ist, wobei im wesentlichen die untere Hälfte H des Teils I als in Bezug auf die Leitung 9 erweiterte Brennkammer 6 ausgebildet und in dieser der Brenner 7 mittig und vertikal nach oben orientiert angeordnet ist.

Wie aus der Darstellung gemäß Fig. 1 ersichtlich, ist im oberen Bereich 1' des Behälters 1 über den beiden Teilen I, II ein wärmeträgerführender Wärmetauscher 8 angeordnet, der in Form einer planspiralig gewickelten Tasche 8' ausgebildet ist. Der Durchmesser D₂ der Planspirale entspricht im wesentlichen dem Innendurchmesser D₁ der aus der Leitung 9 gebildeten Wendel, wobei die Heizungsvor- und -rücklaufanschlüsse 4, 4' der gewickelten Tasche 8' aus dem oberen Bereich 1' des Behälters 1 herausgeführt sind und der untere Teil 6' der erweiterten Brennkammer 6 unterhalb des Teiles II der Leitung 9 angeordnet ist und einen Größtdurchmesser D aufweist, der im wesentlichen ebenfalls dem Innendurchmesser D₁ der aus der Leitung 9 gebildeten Heizgaswendel entspricht. Damit deckt der Wärmetauscher 8, der Teil des mit einer Pumpe 12 bestückten Heizkreises 11 ist, in Projektion gesehen, die ganze Heizgasführung 5 ab, deren im unteren Bereich 1" des Behälters 1 befindlicher Abgasanschluß in der Fig. 1 der Sicht entzogen ist.

Der untere Teil 6' der erweiterten Brennkammer 6 ist, wie dargestellt, im Querschnitt halbkugelförmig ausgebildet. An diesen ist ein sich nach oben verjüngender Teil 6'' angeschlossen.

## Patentansprüche

1. Wärmeerzeuger für Warmwasserbereitung und Heizungsbetrieb, bestehend aus einem im wesentlichen zylindrischen, vertikalen Behälter (1) mit Kalt- und Warmwasseranschlüssen (2, 3) und mit einer Heizeinrichtung, gebildet aus einer gebläsebrennerbestückten, im Behälter (1) angeordneten Heizgasführung (5), die aus einem bis in den oberen Bereich (1') des Behälters (1) vertikal erstreckten Teil (I) und aus einem sich daran anschließenden, im unteren Bereich (1'') des Behälters (1) aus diesem herausgeführten und eine in bezug auf den Teil (I) wesentlich größere Wärmetauschfläche aufweisenden, aus einer schraubenlinienförmig gewendelten Leitung (9) bestehenden Teil (II) gebildet ist, wobei im wesentlichen die untere Hälfte (H) des Teils (I) als in Bezug auf die Leitung (9) erweiterte Brennkammer (6) ausgebildet und in dieser der Brenner (7) mittig und vertikal nach oben orientiert angeordnet ist,
**dadurch gekennzeichnet**,
daß im oberen Bereich (1') des Behälters (1) über den beiden Teilen (I, II) ein wärmeträgerführender Wärmetauscher (8) angeordnet und dieser in Form einer planspiralig gewickelten Tasche (8') ausgebildet ist, deren Durchmesser (D₂) im wesentlichen dem Innendurchmesser (D₁) der aus der Leitung (9) gebildeten Wendel entspricht, wobei die Heizungsvor- und -rücklaufanschlüsse (4, 4') der gewickelten Tasche (8') aus dem oberen Bereich (1') des Behälters (1) herausgeführt sind und der untere Teil (6') der erweiterten Brennkammer (6) unterhalb des Teiles (II) der Leitung (9) angeordnet ist und einen Größtdurchmesser (D) aufweist, der im wesentlichen ebenfalls dem Innendurchmesser (D₁) der aus der Leitung (9) gebildeten Heizgaszugwendel entspricht.

2. Wärmeerzeuger nach Anspruch 1,
**dadurch gekennzeichnet,**
daß der untere Teil (6') der erweiterten Brennkammer (6) im Querschnitt halbkugelförmig ausgebildet und an diesen ein sich nach oben verjüngender Teil (6'') angeschlossen ist.

## Claims

1. A heat generator for water heating and other heating operations, comprising an essentially cylindrical and vertical container (1) provided with cold and hot water connections (2,3) and with a heating means formed of a heating gas guide (5) equipped with a blowpipe and arranged within the container (1), with the heating gas guide (5) being formed of a section (I) vertically extending into the upper area (1') of the container (1), and a section (II) coupled to section (I) and, in the bottom area (1") of the container (1), led therefrom and having a substantially larger heat exchanger face than section (I) and being formed of a helical line (9), wherein substantially the bottom half (H) of section (I) is formed as a combustion chamber (6) expanded over (9), with the burner (7) being arranged centrally therein in a manner oriented vertically upwardly, characterized in that arranged in the upper area (1') of the container (1), above the two sections (I, II), is a heat exchanger (8) guiding a heat carrier, with the heat exchanger being of a pocket (8')-type configuration wound in the form of a plane spiral, the diameter (D2) of which substantially corresponds to the inner diameter (D1) of the helix formed of the line (9), with the heating forward and return flow connections (4, 4') of the wound pocket (8') being led out ofthe upper area (1') of the container (1) and with the bottom part (6') of the expanded combustion chamber (6) being arranged below section (II) of the line (9) and having a maximum diameter (D) also substantially corresponding to the inner diameter (D1) of the heating gas flue helix formed of line (9).

2. A heat generator according to claim 1, characterized in that the bottom part (6') of the expanded combustion chamber (6) has a semi-spherical cross-section, and that an upwardly tapering part (6") is connected thereto.

## Revendications

1. Générateur de chaleur pour préparation d'eau chaude et pour chauffage, constitué par un réservoir vertical (1), substantiellement cylindrique, avec des raccords d'eau froide et d'eau chaude (2, 3) et avec un dispositif de chauffage, formé par une conduite de gaz de chauffage (5) placée dans le réservoir (1), équipée d'un brûleur à soufflante, conduite qui est formée par une partie (I) qui s'étend verticalement jusque dans la zone supérieure (1') du réservoir (1) et par une partie (II) qui s'y rattache, qui sort du réservoir (1) dans la zone inférieure (1") de celui-ci et qui présente une surface d'échange thermique beaucoup plus grande que la partie (I), partie (Il) qui est constituée par une conduite (9) tournée en forme d'hélice, la moitié inférieure (H) de la partie (I) étant essentiellement formée comme une chambre de combustion (6) qui s'élargit par rapport à la conduite (9) et le brûleur (7) étant placé au milieu de la chambre de combustion et étant orienté verticalement vers le haut,
caractérisé en ce
qu'un échangeur thermique (8) conducteur d'agent caloporteur est placé dans la zone supérieure (1') du réservoir (1) au-dessus des deux parties (I, II) et que celui-ci est configuré en forme de poche (8') enroulée en spirale plane dont le diamètre (D2) correspond essentiellement au diamètre intérieur (D1) de l'hélice formée par la conduite (9), les raccords aller et retour du chauffage (4, 4') de la poche enroulée (8') étant guidés hors de la zone supérieure (1') du réservoir (1) et la partie inférieure (6') de la chambre de combustion élargie (6) étant placée au-dessous de la partie (II) de la conduite (9) et présentant un diamètre maximal (D) qui correspond substantiellement également au diamètre intérieur (D1) de l'hélice de carneau de gaz formée par la conduite (9).

2. Générateur de chaleur selon la revendication 1,
caractérisé en ce
que la partie inférieure (6') de la chambre de combustion élargie (6) est configurée de section en forme d'hémisphère et qu'une partie qui s'effile vers le haut (6") s'y rattache.
